# EUROPÄISCHE PATENTANMELDUNG

(11) **EP 4 001 143 A2**
(43) Veröffentlichungstag der Anmeldung: **25.05.2022**
(21) Anmeldenummer: 21206748.2
(22) Anmeldetag: 05.11.2021
(51) Int. Cl.: B65D 5/20, B65D 5/66

(54) **FALTSCHACHTEL**

(30) Priorität: 11.11.2020 DE 102020129814; 05.08.2021 DE 102021120458
(71) Anmelder: Van Genechten Packaging N.V., 2300 Turnhout (BE)
(72) Erfinder: Verlinden, Geert, 2350 Vosselaar (BE)
(74) Vertreter: Patentanwaltzkanzlei Hutzelmann

(57) **Zusammenfassung**

Faltschachtel (1) mit einem Sicherheits- und Wiederverschluß mit vier Seitenwänden (5, 6, 8, 10), einem Boden (2) und einem an einer Seitenwand (10) angelenkten Deckel (17), wobei der Deckel (17) an wenigstens einer weiteren Seitenwand (5, 6, 8) verrastet und so gegenüber unerwünschter Öffnung gesichert ist.

## Beschreibung

Die Erfindung bezieht sich auf eine Faltschachtel mit einem Sicherheits- und Wiederverschluß mit vier Seitenwänden, einem Boden und einem an einer Seitenwand angelenkten Deckel.

Es sind verschiedenste derartige Verpackungen bekannt. Bislang konnte jedoch keine Faltschachtel zur Verfügung gestellt werden, die eine hinreichende Kindersicherheit, beispielsweise für Verpackungen von Waschmitteln, aber auch anderen Waren oder dergleichen, ermöglicht. Es konnte bislang nicht sichergestellt werden, daß die Verpackung beim ersten Öffnen, aber auch beim wiederholten Öffnen nur von Erwachsenen und nicht von Kindern geöffnet werden konnte.

Der Erfindung liegt die Aufgabe zugrunde, eine Faltschachtel vortschlagen, welche die derartigen Anforderungen erfüllt.

Diese Aufgabe wird erfindungsgemäß dadurch gelöst, daß der Deckel an wenigstens einer weiteren Seitenwand verrastet und so gegenüber unerwünschter Öffnung gesichert ist.

Hierdurch ist der Deckel gesichert und kann nicht ohne weiteres geöffnet werden.

Dabei hat es sich als besonders vorteilhaft erwiesen, wenn wenigstens eine Rasteinrichtung vorgesehen ist, die aus einem an der Seitenwand angelenkten Rastlappen und einem am Deckel angeordneten Gegenstück besteht.

Hiermit wird eine sichere Verrastung erreicht.

Eine in diesem Zusammenhang äußerst vorteilhafte Ausgestaltung der Erfindung liegt vor, wenn zwei Rasteinrichtungen an derselben oder zwei gegenüberliegenden Seitenwänden vorgesehen sind.

Damit wird sichergestellt, daß Kinder die Verrastung nicht oder zumindest nur sehr schwer entriegeln können. Ein unberechtigter Zugriff auf das Füllgut wird verhindert.

Eine weitere sehr vorteilhafte Fortbildung der Erfindung liegt auch vor, wenn im Deckel eine Eingrifföffnung für die Rasteinrichtung vorgesehen ist.

Dadurch ist ein Zugriff auf die Rasteinrichtung zum Entriegeln möglich.

Gemäß einer Weiterbildung der Erfindung ist es sehr vorteilhaft, wenn eine weitere Rasteinrichtung vorgesehen ist.

Diese weitere Rasteinrichtung erhöht die Sicherheit der Verriegelung deutlich und erschwert ein unbefugtes Öffnen der Verpackung durch beispielsweise Kinder.

Dabei hat es sich als sehr vorteilhaft erwiesen, wenn ein Rastlappen im Deckel vorgesehen ist, der in eine Ausnehmung in der Deckelfläche hineinragt.

Durch diesen Rastlappen wird die zusätzliche Verriegelung geschaffen, wobei der Rastlappen durch die Ausnehmung sicher befestigt und geführt wird. Zudem ist ein Zugriff auf den Rastlappen zum Entriegeln möglich.

Ebenfalls sehr vorteilhaft ist es erfindungsgemäß, wenn ein korrespondierender Rastlappen in einer Seitenwand vorgesehen ist.

Das Zusammenwirken der beiden Rastlappen sorgt für eine sichere und stabile Verriegelung.

Erfindungsgemäß hat es sich als äußerst vorteilhaft erwiesen, wenn der Rastlappen vorgespannt ausgebildet ist.

Hierdurch wird sichergestellt, daß der Rastlappen durch die Vorspannung auch einrastet und so den Deckel sicher arretiert.

Sehr vorteilhaft ist es auch, wenn eine Brücke zur Verbindung zweier gegenüberliegender Seitenwände vorgesehen ist.

Damit werden die Seitenwände und auch die Vorderwand stabilisiert und so eine einwandfreie Arretierung des Deckels sichergestellt.

Weiterhin ist es erfindungsgemäß sehr vorteilhaft, wenn die Faltschachtel mit Zwickelecken ausgerüstet ist.

Damit wird eine dichte, vor allem flüssigkeitsdichte und gegenüber rieselfähigen Füllgütern dichte Verpackung geschaffen.

Dabei hat es sich als sehr vorteilhaft erwiesen, wenn die Kontur der Zwickelecken abgerundet ausgebildet ist.

Damit wird eine sehr gute Abdichtung bei geringem Materialverbrauch sichergestellt. Zudem wird eine konstante Höhe eingehalten.

Eine ebenfalls sehr vorteilhafte Weiterbildung der Erfindung liegt vor, wenn ein heraustrennbarer und/oder eindrückbarer Abschnitt am Deckel oder an der Seitenwand vorgesehen ist.

Hierdurch kann ein Originalitätsverschluß gebildet werden. Beim ersten Öffnen muss dieser Abschnitt herausgetrennt oder eingedrückt werden.

Dabei hat es sich als sehr vorteilhaft erwiesen, wenn der heraustrennbare oder eindrückbare Abschnitt durch eine Perforation, Ritzung oder anderweitige Schwächungslinie begrenzt ist, wobei der heraustrennbare oder eindrückbare Abschnitt mit dem entsprechenden korrespondierenden Wandansatz des Deckels bzw. der korrespondierenden Seitenwand verklebt ist.

Damit wird sichergestellt, daß der Abschnitt leicht herausgetrennt bzw. eingedrückt werden kann. Zudem wird sichergestellt, daß die Verpackung nicht unsichtbar geöffnet werden kann.

Eine weitere sehr vorteilhafte Weiterbildung der Erfindung liegt vor, wenn am Deckel ein oder mehrere Rastlappen angelenkt sind.

### Mittels dieser Rastlappen kann der Deckel arretiert werden

Sehr vorteilhaft ist es dabei, wenn die Rastlappen eine Rastnase aufweisen.

Die Rastnase kann sich an geeigneter Stelle verhaken.

Äußerst vorteilhaft ist es erfindungsgemäß auch, wenn an einer Seitenwand eine Rastleiste angelenkt ist.

Hinter dieser Rastleiste können sich beispielsweise die Rastnasen verhaken.

Weiterhin hat es sich als äußerst vorteilhaft erwiesen, wenn der Deckel mittels Zwickelecken mit den Seitenwänden verbunden ist, wobei die Zwickelecken die gesamte Tiefe des Deckels einnehmen können.

Durch diese Zwickelecken wird der Deckel nochmals gesichert.

Dabei hat es sich als besonders vorteilhaft erwiesen, wenn die Zwickelecken eine Schwächungsline aufweisen.

Hiermit wird ein Originalitätsverschluß geschaffen, der beim ersten Öffnen aufgebrochen wird.

Im folgenden wird die Erfindung anhand von vier Ausführungsbeispielen veranschaulicht.

Dabei zeigen:
- Fig. 1: einen Zuschnitt einer ersten erfindungsgemäßen Verpackung mit zwei Rasteinrichtungen an gegenüberliegenden Seiten.
- Fig. 2: einen Zuschnitt einer zweiten erfindungsgemäßen Verpackung, die auf der ersten Verpackung basiert und eine zusätzliche Verriegelung an der Frontseite aufweist,
- Fig. 3: ein Schaubild dieser Verpackung,
- Fig. 4: einen Zuschnitt einer dritten erfindungsgemäßen Verpackung bei der zwei Rasteinrichtungen an einer Seitenwand vorgesehen sind,
- Fig. 5: ein Schaubild dieser Verpackung, und
- Fig. 6: einen Zuschnitt einer vierten erfindungsgemäßen Verpackung die eine Abwandlung der dritten Ausführungsform darstellt.

Mit 1 ist in Fig. 1 ein Kartonzuschnitt für eine Faltschachtel mit einem Boden 2, zwei über Faltlinien 3 und 4 daran angelenkten Seitenwänden 5 und 6, eine über eine Faltlinie 7 angelenkte Vorderwand 8 und eine über eine Faltlinie 9 angelenkte Rückwand 10 bezeichnet.

Zwischen der Seitenwand 5 und der Vorderwand 8 ist eine Zwickelecke 11 vorgesehen, die in diesem Ausführungsbeispiel eine aberundete Außenkontur aufweist.

Zwischen der Seitenwand 6 und der Vorderwand 8 ist eine entsprechende Zwickelecke 12 vorgesehen.

Zwischen der Seitenwand 5 und der Rückwand 10 ist eine Zwickelecke 13 und zwischen der Seitenwand 6 und der Rückwand 10 ist eine weitere Zwickelecke 14 vorgesehen.

Mit den Zwickelecken wird eine dichte Kartonverpackung geschaffen, aus der weder rieselfähiges Füllgut, noch flüssiges oder pastöses Füllgut auszutreten vermag. Die Dichtigkeit kann aber auch als reine Sicherheitsmaßnahme vorgesehen sein, wenn Füllguteinzelverpackungen beschädigt werden sollten und dann Füllgut austritt. Dieses verbleibt dann in der Kartonverpackung.

An der von der Faltlinie 9 abgewandten Kante der Rückwand 10 ist eine Rückwand 15 eines Deckels angelenkt.

Die Höhe der Rückwand 10 ist dabei gegenüber der Höhe der Seitenwände 5 und 6 reduziert. Zusammen mit der Rückwand 15 des Deckels wird wieder die volle Höhe erreicht.

An die Deckelrückwand 15 schließt über eine Faltlinie 16 eine Deckelfläche 17 an. An den Seitenkanten der Deckelfläche 17 sind über Faltlinien 18 und 19 Deckelseitenwände 20 und 21 angelenkt. An den von den Faltlinien 18 und 19 abgewandten Enden der Deckelseitenwände 20 und 21 sind über Faltlinien 22 und 23 als Widerlager dienende Kartonstreifen 24 und 25 vorgesehen, die entlang ihrer Außenkontur jeweils eine Ausnehmung 26 bz. 27 aufweisen.

An der noch freien Seite der Deckelfäche 17 ist über eine Faltline 28 eine Deckelvorderwand 29 angelenkt.

An den vorderen und hinteren Kanten der Deckelseitenwände 20 und 21 sind Verbindungslappen 30, 31, 32 und 33 vorgesehen.

Die Verbindungslappen 30 und 31 werden mit der Deckelrückwand 15 verklebt und die Verbindungslappen 32 und 33 mit der Deckelvorderwand 29.

Die Kartonstreifen 24 und 25 werden nach innen auf die Deckelseitenwände 20 und 21 gefaltet und verklebt.

An den freien Kanten der Seitenwände 5 und 6 ist jeweils ein Rastlappen 34 und 35 angeordnet, die über Faltlinien 36 und 37 angelenkt sind. Die Rastlappen 34 und 35 werden nach außen auf die Seitenwände 5 und 6 gefaltet.

In den Deckelseitenwänden 20 und 21 sind Durchbrechungen 38 und 39 vorgesehen, die korrespondierend zu den Ausnehmungen 26 und 27 angeordnet sind.

Wird nun die aufgerichtete Verpackung verschlossen, so greifen die Rastlappen 34 und 35 in die Ausnehmungen 26 und 27 ein und verriegeln so den Deckel. Dieser kann nicht geöffnet werden.

Zum Öffnen der Verpackung werden durch die Öffnungen 38 und 39 die Rastlappen 34 und 35 etwas nach innen gedrückt, so daß diese nicht mehr in die Ausnehmungen 26 und 27 eingreifen. Der Deckel kann hoch geklappt werden.

Es ist bei dieser Ausführungsform auch denkbar, daß die Rückwand 10 die volle Höhe einnimmt und dafür auf die Rückwand des Deckels verzichtet wird. Zudem ist es denkbar, daß die Öffnungen 38 und 39 zunächst verschlossen sind und beim ersten Öffnen der Verpackung zunächst ein Abschnitt der Deckelseitenwände 20 und 21 eingedrückt oder herausgelöst werden muss, um Zugriff auf die Rastlappen 34 und 35 zu erlangen. Dies stellt einen Originalitätsverschluß dar, so daß erkennbar ist, ob die Verpackung bereits geöffnet wurde.

Das zweite Ausführungsbeispiel basiert auf dem ersten Ausführungsbeispiel und weist eine zusätzliche Rasteinrichtung auf, die nicht durch einfaches Eindrücken der Rastlappen entriegelt werden kann.

Hierfür ist gemäß dem zweiten Ausführungsbeispiel zusätzlich eine weitere Rasteinrichtung vorgesehen, welche aus einem Raststreifen 40 besteht, welcher über eine Faltlinie 41 an der Deckelvorderwand 29 angelenkt ist und an seinem von der Deckelvorderwand 29 abgewandten Ende einen Rastfortsatz 42 aufweist, der gegenüber der Breite des Raststreifens verjüngt ausgebildet ist.

Dieser Raststreifen 40 wird auf die Innenseite der Deckelvorderwand 29 gefaltet und ragt mit seinem Rastfortsatz 42 in eine Ausnehmung 43 in der Deckelfläche 17 hinein.

In der Vorderwand 8 ist ein dem Raststreifen 40 entsprechender Streifen 44 vorgesehen, welcher seitlich durch zwei Ausnehmungen 45 begrenzt ist. Die Breite des Streifens 44 zuzüglich der beiden Ausnehmungen 45 entspricht der Breite des Raststreifens 40, wobei der Streifen 44 hinsichtlich seiner Breite der Breite des Fortsatzes 42 entspricht.

Der Streifen 44 ist mit zwei Faltlinien 46 und 47 an der Vorderwand 8 angelenkt und erstreckt sich in Richtung der freien Kante der Vorderwand 8. An der freien Kante der Vorderwand 8 ist über eine Faltlinie 48 ein Verstärkungslappen 49 angelenkt, der an seinen beiden Seitenkanten mit Klebelaschen 50 ausgerüstet ist, welche über Faltlinien 51 angelenkt sind.

Beim Aufrichten der Verpackung ist der Streifen 44 nach innen versetzt, so daß sich am Verstärkungslappen 49 eine Schulter bildet, hinter der sich der Raststreifen 40 verhaken kann. Der Fortsatz 42 ragt in die Öffnung 43 hinein und kann so von einem Benutzer verschoben und damit entriegelt werden.

Zum Öffnern der Verpackung müssen nun zwei Dinge gleichzeitig gemacht werden. Erstens müssen die Rastlappen 35 und 36 durch Drücken entriegelt werden und zweitens muss der Raststreifen 40 durch verschieben des Fortsatzes 42 entriegelt werden.

Nur so kann der Deckel der Verpackung geöffnet werden. Nach dem Wiederverschließen des Deckels rasten alle drei Verrastungen wieder ein.

Gemäß dem dritten Ausführungsbeispiel sind zwei Verriegelungen an einer Seitenwand angeordnet. Der Zuschnitt 101 besteht dabei im wesentlichen aus einem Boden 102, zwei daran über Faltlinien 103 und 104 angelenkten Seitenwänden 105 und 106. An den Seitenwänden 105 und 106 sind weiterhin über an den den Faltlinien 103 und 104 gegenüberliegenden Enden über Faltlinien 107 und 108 Stützstreifen 109 und 110 angelenkt.

Diese Stützstreifen 109 und 110 werden bei aufgerichteter Verpackung nach innen gefaltet und bilden so eine Auflage für den Deckel.

An der dritten Kante des Bodens 102 ist über eine Faltlinie 111 eine Vorderwand 112 angelenkt, an welcher an ihrer von der Faltlinie 111 abgewandten Seite über eine Faltlinie 113 ein Raststreifen 114 angelenkt ist.

An den Seiten des Raststreifens 114 sind Stützlappen 115 und 116 über Faltlinien 117 und 118 angelenkt.

In der Vorderwand sind Grifföffnungen 119 vorgesehen.

An der vierten Kante des Bodens 102 ist über eine Faltline 120 eine Rückwand 121 angelenkt.

Zwischen den Seitenwänden 105 und 106 und der Vorderwand 112 sind Zwickelecken 122 und 123 vorgesehen, welche die Verpackung zumindest im Bodenbereich flüssigkeitsdicht und dicht gegen den Verlust eines rieselfähigen Füllgutes machen.

Zwischen den Seitenwänden 105 und 106 und der Rückwand 121 sind weitere Zwickelecken 124 und 125 angeordnet.

An der der Faltlinie 120 gegenüberliegenden Kante der Rückwand 121 ist über eine Faltlinie 126 eine Deckelfläche 127 angelenkt. Diese Deckelfläche 127 kommt im aufgerichteten und verschlossenen Zustand der Verpackung auf den Stützstreifen 109 und 110 zu liegen.

An der der Faltlinie 126 gegenüberliegenden Kante der Deckelfläche 127 über eine Faltlinie 128 sowohl ein Verriegelungslappen 129 als auch zwei Stützansätze 130 und 131 angelenkt.

Der Verriegelungslappen 129 ist in zwei Teilbereiche 132 und 133 geteilt. Hierzu ist senkrecht zur Faltlinie 128 eine Schnittlinie 134 vorgesehen, welche die beiden Teilbereiche 132 und 133 definiert. Die Schnittline reicht dabei von der freien Kante des Verriegelungslappens 129 nicht bis zur Faltlinie 128, sondern lässt dort noch Material stehen.

Über eine Faltline 135 sind in den beiden Teilbereichen 132 und 133 zwei Verriegelungsansätze 136 und 137 vorgesehen, die jeweils mit einer Grifföffnung 138 und 139 versehen sind.

Im aufgerichteten Zustand der Verpackung sind die beiden Verriegelungsansätze 136 und 137 nach außen auf die beiden Teilbereiche 132 und 133 gefaltet und können dort verklebt sein. Die Grifföffnungen 138 und 139 sind korrespondierend zu den Grifföffnungen 119 angeordnet. Im geschlossenen Zustand greifen die Verriegelungsansätze 136 und 137 hinter die Verriegelungsleiste 114.

Zum Entriegeln der Verpackung greift ein Anwender nun durch die Grifföffnungen 119 in die Grifföffnungen 138 und 139, und drückt die Verriegelungsansätze etwas nach innen, so daß der Hintergriff hinter die Verriegelungsleiste 114 gelöst wird. Gleichzeitig schiebt der Anwender die Grifföffnungen 138 und 139 etwas in Öffnungsrichtung der Deckelfläche 127. Die Verpackung wird geöffnet.

Beim Wiederverschließen der Verpackung greifen die Verriegelungsansätze 136 und 137 wieder hinter die Verriegelungsleiste 114.

Die Stützansätze 130 und 131 stützen sich bei verschlossener Verpackung auf den Stützlappen 115 und 116 ab, so daß ein zu tiefes Eindrücken der Deckelfläche 127 verhindert wird.

An den Stützansätzen 130 und 131 ist über eine Faltlinie 140 eine weitere Wand 141 angelenkt, welche den Verriegelungslappen 129 umgibt und mit einem über eine Faltlinie 142 angelenkten Befestigungslappen 143 versehen ist.

Der Befestigungslappen 143 ist bei der aufgerichteten Verpackung mit der Rückwand 121 verklebt, so daß die Deckelfläche durch die Konstruktion aus Stützansätzen 130, 131, Wand 141 und Befestigungslappen 143 versteift wird. Beim Öffnen der Deckelfläche 127 wird diese Konstruktion flach auf die Deckelfläche 127 geflegt. Beim vierten Ausführungsbeispiel sind wiederum zwei Verriegelungen an einer Seitenwand angeordnet. Der Zuschnitt 201 besteht dabei im wesentlichen aus zwei Längsseitenwänden 202 und 203 und zwei daran über Faltlinien 204, 205 und 206 angelenkten Schmalseitenwänden 207 und 208.

An den Seitenwänden 202 und 203 sind weiterhin an den unteren Kanten über Faltlinien 209 Bodenlappen 210 und an den Schmalseitenwänden 207 und 208 über Faltlinien 211 Bodenverschlußlappen 212 angelenkt, die zusammen den Boden der Verpackung bilden.

An der freien Kante der Seitenwand 203 ist ein Verschlußlappen 213 angelenkt, der mit der Seitenwand 202 verklebt wird.

An der Oberkante der Seitenwand 202 ist ein Deckel 213 über eine Faltline 214 angelenkt. Dieser Deckel 213 ist über Zwickelecken 215 mit den Schmalseitenwänden 207 und 208 verbunden. Die Zwickelecken 215 weisen eine diagonale Faltlinie 216 auf, die als Schwächungslinie ausgebildet ist.

In diesem Ausführungsbeispiel erstrecken sich die Zwickelecken 215 über die gesamte Tiefe des Deckels 213, wobei nur ein Teil der Breite der Schmalseitenwände 207 und 208 abgedeckt wird.

Daher sind an den Seitenkanten der Zwickelecken 215 Stützansätze 217 angelenkt, welche bei der aufgerichteten Verpackung umgefaltet werden und den Deckel 213 unterstützten.

An der Seitenwand 203 ist eine Rastleiste 218 angelenkt.

### In der Vorderwand sind Grifföffnungen 219 vorgesehen.

An der freien Kante des Deckels ist ein Verriegelungslappen 220 über eine Faltline 221 angelenkt, welcher in zwei Teilbereiche 222 und 223 geteilt ist. Hierzu ist senkrecht zur Faltlinie 221 eine Trennungslinie 224 vorgesehen, welche die beiden Teilbereiche 222 und 223 definiert. Die Trennungslinie 224 reicht dabei von der freien Kante des Verriegelungslappens 220 anders als beim dritten Ausführungsbeispiel bis zur Faltlinie 221.

Über eine Faltline 225 sind in den beiden Teilbereichen 222 und 223 zwei Verriegelungsansätze 226 und 227 vorgesehen, die jeweils mit einer Grifföffnung 228 und 229 versehen sind.

Im aufgerichteten Zustand der Verpackung sind die beiden Verriegelungsansätze 226 und 227 nach außen auf die beiden Teilbereiche 222 und 223 gefaltet und können dort verklebt sein. Die Grifföffnungen 228 und 229 sind korrespondierend zu den Grifföffnungen 219 angeordnet. Im geschlossenen Zustand greifen die Verriegelungsansätze 226 und 227 hinter die Rast- bzw. Verriegelungsleiste 218.

Zum Entriegeln der Verpackung greift ein Anwender nun durch die Grifföffnungen 219 in die Grifföffnungen 228 und 229, und drückt die Verriegelungsansätze etwas nach innen, so daß der Hintergriff hinter die Verriegelungsleiste 218 gelöst wird. Gleichzeitig schiebt der Anwender die Grifföffnungen 228 und 229 etwas in Öffnungsrichtung der Deckelfläche 213. Die Verpackung wird geöffnet.

Beim Wiederverschließen der Verpackung greifen die Verriegelungsansätze 226 und 227 wieder hinter die Verriegelungsleiste 218.

Die Stützansätze 217 stützen bei verschlossener Verpackung den Deckel 213, so daß ein zu tiefes Eindrücken der Deckelfläche 213 verhindert wird.

Beim ersten Öffnen der Verpackung werden die seitlichen Zwickelecken des Deckels 213 entlang der Schwächungslinien 216 aufgetrennt.

Die vorstehenden Ausführungsbeispiele sind nicht abschließend für die Erfindung. Kombinationen und Variationen sind denkbar.

## Patentansprüche

1. Faltschachtel mit einem Sicherheits- und Wiederverschluß mit vier Seitenwänden (5, 6, 8, 10), einem Boden (2) und einem an einer Seitenwand (10) angelenkten Deckel (17), **dadurch gekennzeichnet, daß** der Deckel (17) an wenigstens einer weiteren Seitenwand verrastet und so gegenüber unerwünschter Öffnung gesichert ist.

2. Faltschachtel nach Anspruch 1, **dadurch gekennzeichnet, daß** wenigstens eine Rasteinrichtung vorgesehen ist, die aus einem an der Seitenwand angelenkten Rastlappen (34, 35) und einem am Deckel (17) angeordneten Gegenstück (26, 27) besteht.

3. Faltschachtel nach Anspruch 2, **dadurch gekennzeichnet, daß** zwei Rasteinrichtungen an derselben oder zwei gegenüberliegenden Seitenwänden (5, 6) vorgesehen sind.

4. Faltschachtel nach Anspruch 1, 2 oder 3, **dadurch gekennzeichnet, daß** im Deckel und/oder der entsprechenden Seitenwand eine Eingrifföffnung (38, 39, 43, 119, 219) für die Rasteinrichtung vorgesehen ist.

5. Faltschachtel nach einem der vorangehenden Ansprüche, **dadurch gekennzeichnet, daß** eine weitere Rasteinrichtung vorgesehen ist.

6. Faltschachtel nach Anspruch 5, **dadurch gekennzeichnet, daß** ein Rastlappen (40, 136, 137, 226, 227) im Deckel vorgesehen ist, der in eine Ausnehmung (43) in der Deckelfläche (17) hineinragt.

7. Faltschachtel nach Anspruch 5 oder 6, **dadurch gekennzeichnet, daß** ein korrespondierender Rastlappen (44, 115, 116) in einer Seitenwand (8) vorgesehen ist.

8. Faltschachtel nach Anspruch 5, 6 oder 7, **dadurch gekennzeichnet, daß** der Rastlappen (40, 44) vorgespannt ausgebildet ist.

9. Faltschachtel nach einem der Ansprüche 5 bis 8, **dadurch gekennzeichnet, daß** eine Brücke (49) zur Verbindung zweier gegenüberliegender Seitenwände (5, 6) vorgesehen ist.

10. Faltschachtel nach einem der vorangehenden Ansprüche, **dadurch gekennzeichnet, daß** die Faltschachtel mit Zwickelecken (11, 12, 13, 14) ausgerüstet ist.

11. Faltschachtel nach Anspruch 10, **dadurch gekennzeichnet, daß** die Kontur der Zwickelecken (11, 12, 13, 14) abgerundet ausgebildet ist.

12. Faltschachtel nach einem der vorangehenden Ansprüche, **dadurch gekennzeichnet, daß** ein heraustrennbarer und/oder eindrückbarer Abschnitt am Deckel oder an der Seitenwand vorgesehen ist.

13. Faltschachtel nach Anspruch 12, **dadurch gekennzeichnet, daß** der heraustrennbare oder eindrückbare Abschnitt durch eine Perforation, Ritzung oder anderweitige Schwächungslinie begrenzt ist, wobei der heraustrennbare oder eindrückbare Abschnitt mit dem entsprechenden korrespondierenden Wandansatz des Deckels bzw. der korrespondierenden Seitenwand verklebt ist.

14. Faltschachtel nach einem der vorangehenden Ansprüche, **dadurch gekennzeichnet, daß** am Deckel ein oder mehrere Rastlappen (136, 137, 226, 227) angelenkt sind.

15. Faltschachtel nach Anspruch 14, **dadurch gekennzeichnet, daß** die Rastlappen (136, 137, 226, 227) eine Rastnase aufweisen.

16. Faltschachtel nach einem der vorangehenden Ansprüche, **dadurch gekennzeichnet, daß** an einer Seitenwand eine Rastleiste (114, 218) angelenkt ist.

17. Faltschachtel nach einem der vorangehenden Ansprüche, **dadurch gekennzeichnet, daß** der Deckel (213) mittels Zwickelecken (215) mit den Seitenwänden (207, 208) verbunden ist, wobei die Zwickelecken (215) die gesamte Tiefe des Deckels (213) einnehmen können.

18. Faltschachtel nach Anspruch 17, **dadurch gekennzeichnet, daß** die Zwickelecken (215) eine Schwächungsline (216) aufweisen.
